# EUROPÄISCHE PATENTSCHRIFT

(11) **EP 0 061 529 B1**
(45) Veröffentlichungstag und Bekanntmachung des Hinweises auf die Patenterteilung: **19.06.1985**
(21) Anmeldenummer: 81109692.4
(22) Anmeldetag: 14.11.1981
(51) Int. Cl.: F02M 61/06

(54) **Kraftstoff-Einspritzdüse für Brennkraftmaschinen**
Fuel injection nozzle for internal-combustion engines
Buse d'injection de carburant pour moteurs à combustion interne

(30) Priorität: 28.03.1981 DE 3112467
(43) Veröffentlichungstag der Anmeldung: 06.10.1982
(73) Patentinhaber: ROBERT BOSCH GMBH, 70442 Stuttgart (DE)
(72) Erfinder: Hofmann, Karl, D-7148 Remseck 1 (DE)

## Beschreibung

Die Erfindung geht aus von einer Kraftstoff-Einspritzdüse nach der Gattung des Hauptanspruchs. Bei bekannten Einspritzdüsen dieser Gattung (DE-OS 2 709 892) ist der Zumeßspalt für den Vorstrahl des Kraftstoffs an seiner Ausmündung in die Brennkammer der Maschine unmittelbar den Verbrennungsgasen ausgesetzt, so daß er sich durch Verbrennungsrückstände allmählich zusetzen kann. Dadurch verändert sich die Größe des Drosselspaltes und die Zumessung des Kraftstoffs, wodurch das Motorverhalten nachteilig beeinflußt wird. Bei einer anderen bekannten Einspritzdüse mit einem zylindrischen Drosselzapfen (GB-A-562 033) ist zwischen dem konischen Ventilsitz und den dem zylindrischen Drosselzapfen umgebenden, der Ausspritzöffnung unmittelbar vorgelagerten Drosselspalt ein weiterer Drosselspalt vorgesehen, der allein oder zusammen mit dem Drosselspalt an der Ausspritzöffnung einen so hohen Druck im Kraftstoffstrahl hinter dem Ventilsitz aufrechterhalten soll, daß die Ventilnadel nach dem Abheben vom Ventilsitz rasch in die Offenstellung überführt wird. Jedoch ist auch bei dieser Ausführung der den zylindrischen Drosselzapfen umgebende, der Ausspritzöffnung unmittelbar vorgelagerte Drosselspalt den Verbrennungsgasen ausgesetzt, so daß er sich durch Verbrennungsrückstände zusetzen kann.

Die erfindungsgemäße Anordnung mit den kennzeichnenden Merkmalen des Hauptanspruchs hat demgegenüber den Vorteil, daß der Zumeßspalt für den Kraftstoff-Vorstrahl in der Düsenbohrung durch einen stromab angeordneten zweiten Drosselspalt, den Schutzspalt, vor dem Angriff der Verbrennungsgase weitgehend abgeschirmt ist. Der freie Durchflußquerschnitt des Zumeßspaltes behält daher über eine lange Betriebszeit hinweg die vorgeschriebene Größe und Gestalt bei, so daß für solche Einspritzdüsen längere Wartungsintervalle als bisher üblich vorgesehen werden können.

Durch die in den Unteransprüchen aufgeführten Maßnahmen sind vorteilhafte Weiterbildungen der im Hauptanspruch angegebenen Anordnung möglich.

Bei Einspritzdüsen, deren Drosselzapfen eine umlaufende Steuerkante an dem der Ausspritzöffnung zugekehrten Ende eines den Zumeßspalt begrenzenden ersten Zapfenabschnitts hat, wird vorgeschlagen, daß sich an die Steuerkante des Drosselzapfens ein Zapfenabschnitt geringeren Querschnitts und daran ein den Schutzspalt begrenzender weiterer Zapfenabschnitt anschließt, und daß die Düsenbohrung in dem zwischen den beiden drosselnden Spalten liegenden Bereich einen gegenüber dem Schutzspalt erweiterten Bohrungsabschnitt hat.

Durch entsprechende Gestaltung und Bemessung des erweiterten Bohrungsabschnittes der Düsenbohrung läßt sich erreichen, daß unmittel- _bar nach Beginn des Öffnungshubes der Ventilnadel der Durchflußquerschnitt des vorgelagerten Schutzspaltes sich zu erweitern beginnt und in Hubendstellung der Ventilnadel für den Hauptstrahl des Kraftstoffs ein ungedrosselter Durchgang zur Verfügung steht.

Die Fertigung der Ventilnadel und gegebenenfalls der Düsenbohrung kann vereinfacht werden, wenn die die drosselnden Spalte begrenzenden Zapfenabschnitte und gegebenenfalls auch die die Spalte nach außen begrenzenden Wandabschnitte der Düsenbohrung den gleichen Durchmesser haben. Der dazwischenliegende mittlere Abschnitt der Düsenbohrung ist dann mit einem größeren Querschnitt als die genannten Abschnitte zu versehen.

In einem anderen Fall kann es vorteilhaft sein, wenn der den Schutzspalt begrenzende Zapfenabschnitt einen kleineren Durchmesser als der den Zumeßspalt begrenzende Zapfenabschnitt hat und der zwischen den Spalten liegende Bereich der Düsenbohrung den gleichen Durchmesser wie der dem Zumeßspalt zugeordnete Bohrungsbereich hat. In diesem Fall entfällt ein im Querschnitt erweiterter mittlerer Bereich der Düsenbohrung.

Die erfindungsgemäße Ausbildung der Ventilnadel erlaubt es auch, durch entsprechende Gestaltung des Drosselzapfens die Form des Vorstrahls und gegebenenfalls des Hauptstrahls des eingespritzten Kraftstoffes in dem gewünschten Sinne zu beeinflussen. Der Drosselzapfen kann in diesem Fall des den Schutzspalt begrenzendenZapfenabschnittes einen Formgebungsansatzfür den Spritzstrahl haben. Darüber hinaus ist es zu dem beabsichtigten Zweck von Vorteil, wenn der zwischen den beiden drosselnden Spalten liegende Abschnitt der Düsenbohrung im Längsschnitt gesehen ein Profil hat, dessen Geometrie in etwa der Gestalt des Drosselzapfens im Bereich des Formgebungsansatzes, des den Schutzspalt begrenzenden Zapfenabschnitts und dessen Übergang zum Zapfenabschnitt mit dem kleineren Querschnitt entspricht.

Zwei Ausführungsbeispiele der Erfindung sind in der Zeichnung dargestellt und in der nachfolgenden Beschreibung näher erläutert. die Fig. 1 und 2 zeigen je einen Teilschnitt durch eines der Ausführungsbeispiele.

Die Einspritzdüse nach Fig. 1 hat einen Düsenkörper 10, in welchem eine Ventilnadel 12 radial geführt und axial verschiebbar gelagert ist. Im Düsenkörper 10 ist ein Druckraum 14 gebildet, in welchen der Kraftstoff eingeführt ist und welcher am Boden einen Ventilsitz 16 hat, gegen den ein Dichtkegel 18 der Ventilnadel 12 durch eine nicht gezeigte Schließfeder gedrückt ist. An den Ventilsitz 16 schließt sich eine Düsenbohrung 20 an, an deren Mündung eine Ausspritzöffnung 22 gebildet ist.

In die Düsenbohrung 20 greift ein Drasselzapfen 24 ein, der sich an den Dichtkegel 18 der Ventilnadel 12 anschließt und mit dieser einstükkig verbunden ist. Der Drosselzapfen 24 hat vom Dichtkegel 18 aus gesehen einen ersten zylindrisehen Zapfenabschnitt 26, welcher an einer Steuerkante 28 konisch in einen im Durchmesser kleineren Zapfenabschnitt 30 übergeht. Dieser geht über einen konischen Zwischenbereich in einen weiteren zylindrischen Zapfenabschnitt 32 über, dessen Durchmesser in etwa jenem des Zapfenabschnittes 26 entspricht. An den Zapfenabschnitt 32 schließt sich ein Spritzformungsansatz 34 des Drossetzapfens an.

Die Düsenbohrung 20 hat einen ersten zylindrischen Wandabschnitt 35, dessen Durchmesser um die doppelte Breite eines erwünschten Ringspaltes zwischen dem Zapfenabschnitt 26 und der Düsenbohrung größer als der Durchmesser des Zapfenabschnitts 26 ist. An den zylindrischen Bohrungsabschnitt 35 schließt ein im Durchmesser sich zunächst vergrößernder und dann wieder verkleinernder Bohrungsabschnitt 36 an, welcher an der Ausspritzöffnung 22 in einen zylindrischen Bohrungsabschnitt 38 übergeht, dessen Durchmesser jenem des Bohrungsabschnittes 35 entspricht. Der größte Durchmesser des mittleren Bohrungsabschnittes 36 ist etwa um den Durchmesserunterschied zwischen Bohrungsabschnitt 35 und Zapfenabschnitt 30 größer als der Zapfenabschnitt 32. Die Lage des größten Durchmessers des mittleren Bohrungsabschnittes 36 ist etwa so gewählt, daß er sich bei voll angehobener Ventilnadel 12 (rechte Hälfte Fig. 1) in etwa in der Höhe des Zapfenabschnitts 32 befindet.

In der in der linken Hälfte von Fig. 1 dargestellten Schließlage der Einspritzdüse liegt der Dichtkegel 18 der Ventilnadel 12 auf dem Ventilsitz 16 auf. Der Zapfenabschnitt 26 des Drosselzapfens 24 taucht mit dem vorgegebenen Spiel in den Bohrungsabschnitt 35 ein und der Zapfenabschnitt 32 verschließt den Bohrungsabschnitt 38 mit dem gleichen radialen Spiel, oder, wenn funktionell günstiger, mit größerem oder kleinerem Spiel. Dadurch sind in der Schließlage des Ventils zwei radiale Drosselspalte 40 und 42 gebildet, von denen der eine zur Zumessung eines Kraftstoff-Vorstrahls während eines ersten Teilhubs der Ventilnadel dient und der zweite Drosselspalt 42 erfindungsgemäß den ersten vor den Angriffen der Verbrennungsgase schützt. Am Ende des ersten Teilhubes der Ventilnadel 12 tritt die Steuerkante 28 am Zapfenabschnitt 26 aus dem Bohrungsabschnitt 35 der Düsenbohrung aus, wonach der im Durchmesser verkleinerte Zapfenabschnitt 30 einen größeren Ringspalt zwischen Düsenbohrung und Drosselzapfen frei gibt, durch welchen der Hauptstrahl des Kraftstoffs praktisch ungedrosselt hindurchzutreten vermag. Während dieses ersten Teilhubes der Ventilnadel 12 gelangt auch deren Zapfenabschnitt 32 aus dem Bereich der Drosselstelle 42 heraus, wobei sich der Qerschnitt der Düsenbohrung an dieser Stelle ständig erweitert und die Drosselwirkung sich auflöst. Am Ende des vollen Öffnungshubes der Ventilnadel 12, bei welcher diese die in der rechten Hälfte der Fig. 1 dargestellte Lage einnimmt, ist der Zapfenabschnitt 32 in den Bereich des größten Durchmessers des mittleren Bohrungsabschnittes 36 getreten, so daß sich durch die ganze Düsenbohrung hindurch ein ausreichend großer Ringspalt zum ungedrosselten Hindurchströmen des Kraftstoffs ergibt.

In der Einspritzdüse nach Fig. 2 hat eine Düsenbohrung 44 einen ersten zylindrischen Abschnitt 46, der über einen kegeligen Abschnitt 48 in einen im Durchmesser kleineren zweiten zylindrischen Abschnitt 50 übergeht. Der zylindrische Abschnitt 46 ist durch eine glatte Bohrung in einem Düsenkörper 52 gebildet, die von einem Druckraum 54 im Düsenkörper bis zu einer Stirnseite des Düsenkörpers führt. Die beiden anderen Bohrungsabschnitte 48 und 50 der Düsenbohrung 44 verlaufen in einer Formplatte 56, welche an der Stirnseite des Düsenkörpers 52, durch einen in die Bohrung 46 passend hineinragenden Ansatz zentriert, befestigt ist.

In die Düsenbohrung 44 ragt ein Drosselzapfen 58 einer Ventilnadel 60 hinein, welcher so geformt ist, daß er in der dargestellten Schließlage der Ventilnadel 60 zwei Drosselspalte 62 und 64 in der Düsenbohrung bildet und radial nach innen begrenzt. Der Drosselzapfen 60 hat einen ersten zylindrischen Abschnitt 66, der über einen kegeligen Abschnitt 68 in einen zweiten zylindrischen Abschnitt 70 kleineren Durchmessers übergeht, an welchen ein Spritzformungszapfen 72 angesetzt ist. Der Durchmesser des zylindrischen Zapfenabschnitts 66 ist um die doppelte Breite des gewünschten Drosselspaltes 62 kleiner als der Durchmesser des Bohrungsabschnittes 46 aufgeführt. Der Durchmesser des Zapfenabschnittes 70 ist in gleicher Weise gegenüber dem Bohrungsabschnitt 50 abgestimmt.

In der dargestellten Schließlage ist der Drosselspalt 64 dem der Kraftstoff-Zumessung dienenden Drosselspalt 62 schützend vorgelagert, so daß dieser durch Ablagerungen aus den Verbrennungsgasen nicht beeinträchtigt werden kann. Unmittelbar nach Beginn des Öffnungshubes der Ventilnadel 60 enthält der Drosselspalt 64, so daß sowohl der Vorstrahl als auch der nachfolgende Hauptstrahl des Kraftstoffs ungehindert abspritzen kann.

## Patentansprüche

1. Kraftstoff-Einspritzdüse für Brennkraftmaschinen, mit einer entgegen der Strömungsrichtung des Kraftstoffs öffnenden Ventilnadel (12), an welcher ein mit einem Ventilsitz (16) am Düsenkörper (10) zusammenarbeitender Dichtkegel (18) und daran anschließend ein Drosselzapfen (24) gebildet ist, der in Schließstellung der Ventilnadel (12) mit einem zylindrischen Abschnitt (26) in einen zylindrischen Abschnitt (35) der Düsenbohrung (20) stromab des Ventilsitzes (16) taucht und darin über einen ersten Teilhub der Ventilnadel (12) hinweg einen drosselnden Zumeßspalt (40) zum Bemessen eines Kraftstoff-vorstrahls begrenzt, dadurch gekennzeichnet, daß am Drosselzapfen (24) und/oder in der Düsenbohrung (20) stromab des Zumeßspalts (40) ein weiterer zylindrischer Abschnitt (32, 38) gebildet ist, welcher in Schließstellung der Ventilnadel (12) mit einem gegenüberliegenden Wandabschnitt (38, 32) der Düsenbohrung (20) bzw. des Drosselzapfens (24) einen Schutzspalt (42) mit drosselndem Querschnitt bildet, dessen Länge in Schließstellung der Ventilnadel (12) kleiner ist als die Länge des in dieser Stellung gebildeten Zumeßspaltes (40), und der mit Beginn des Öffnungshubes der Ventilnadel (12) sich schneller als der Zumeßspalt (40) vergrößernd bis auf einen auch den Kraftstoff-Hauptstrahl nicht drosselnden Querschnitt erweitert.

2. Einspritzdüse nach Anspruch 1, deren Dros- selza^{p}fen (24) eine Steuerkante (28) an dem der Ausspritzöffnung zugekehrten Ende des den Zumeßspalt (40) begrenzenden ersten Zapfenabschnitts (26) hat, dadurch gekennzeichnet, daß sich an die Steuerkante (28) ein Zapfenabschnitt (30) geringeren Querschnittes und daran der den Schutzspalt (42) begrenzende weitere Zapfenabschnitt (32) anschließt, und daß die Düsenbohrung (20) in dem zwischen Zumeßspalt (40) und dem Schutzspalt (42) liegenden Bereich einen gegenüber dem Schutzspalt (42) erweiterten Bohrungsabschnitt (36) hat.

3. Einspritzdüse nach Anspruch 2, dadurch gekennzeichnet, daß die den Drosselspalt (40) und den Schutzspalt (42) begrenzenden Zapfenabschnitte (26, 32) den gleichen Durchmesser haben.

4. Einspritzdüse nach Anspruch 2, dadurch gekennzeichnet, daß der den Schutzspalt (64, Fig. 2) begrenzende Zapfenabschnitt (70) einen kleineren Durchmesser als der den Drosselspalt (62) begrenzende Zapfenabschnitt (66) hat, und daß der zwischen dem Drosselspalt (62) und dem Schutzspalt (64) liegende Bereich der Düsenbohrung (44) in seinem weitesten Abschnitt den gleichen Durchmesser wie der dem Drosselspalt (62) zugeordnete Bohrungsbereich (46) hat.

5. Einspritzdüse nach einem der Ansprüche 2 bis 4, dadurch gekennzeichnet, daß der Drosselzapfen (24) stromab des den Schutzspalt (42) begrenzenden Zapfenabschnitts (32) einen Formgebungsansatz (34) für den Spritzstrahl hat.

6. Einspritzdüse nach Anspruch 5, dadurch gekennzeichnet, daß der zwischen dem Drosselspalt (40) und dem Schutzspalt (42) liegende Abschnitt (36) der Düsenbohrung (20) im Längsschnitt gesehen ein Profil hat, dessen Geometrie ein etwa der Gestalt des Drosselzapfens (24) im Bereich des Formgebungsansatzes (34), des den Schutzspalt (42) begrenzenden Zapfenabschnittes (32) und dessen Übergang zum Zapfenabschnitt (30) mit dem geringeren Querschnitt entspricht.

7. Einspritzdüse nach einem der vorhergehenden Ansprüche, dadurch gekennzeichnet, daß der den Schutzspalt (64, Fig. 2) begrenzende Bohrungsabschnitt (50) der Düsenbohrung (44) in einer am Düsenkörper (52) befestigten Vorsatzplatte (56) gebildet ist.

## Claims

1. Fuel injection nozzle for internal-combustion engines, having a valve needle (12) opening counter to the flow direction of the fuel, formed onto which is a sealing cone (18), interacting with a valve seat (16) on the nozzle body (10), and onto which then is formed a restricting neck (24), which in the closed position of the valve needle (12) immerses with a cylindrical section (26) into a cylindrical section (35) of the nozzle bore (20) downstream of the valve seat (16) and delimits therein, over the extent of a first partial stroke of the valve needle (12), a restricting metering gap (40) for governing the size of a preliminary fuel jet, characterised in that a further cylindrical section (32, 38) is formed on the restricting neck (24) and/or in the nozzle bore (20) downstream of the metering gap (40), which section, in the closed position of the valve needle (12), forms with an opposite wall section (38, 32) of the nozzle bore (20) or of the restricting neck (24) a protective gap (42) of restricting cross section, the length of which is smaller in the closed position of the valve needle (12) than the length of the metering gap (40) formed in this position, and which extends as the opening stroke of the valve needle (12) begins, enlarging faster than the metering gap (40), up to a cross section not even restricting the main fuel jet.

2. Injection nozzle according to Claim 1, the restricting neck (24) of which has a control edge (28) on the end of the first neck section (26), delimiting the metering gap (40), facing the outlet orifice, characterised in that a neck section (30) of small cross section adjoins the control edge (28) and the other neck section (32) delimiting the protective gap (42) adjoins thereto, and in that the nozzle bore (20) has in the region lying between metering gap (40) and the protective gap (42) a bore section (36) extended with respect to the protective gap (42). 3. Injection nozzle according to Claim 2, characterised in that the neck sections (26, 32) delimiting the restricting gap (40) and the protective gap (42) have the same diameter.

4. Injection nozzle according to Claim 2, characterised in that the neck section (70) delimiting the protective gap (64, Fig. 2) has a smaller diameter than the neck section (66) delimiting the restricting gap (62), and in that the region of the nozzle bore (44) lying between the restricting gap (62) and the protective gap (64) has the same diameter at its widest section as the bore region (46) assigned to the restricting gap (62).

5. Injection nozzle according to one of Claims 2 to 4, characterised in that the restricting neck (24) has a shaping piece (34) for the injection jet downstream of the neck section (32) delimiting the protective gap (42).

6. Injection nozzle according to Claim 5, characterised in that the section (36) of the nozzle bore (20) lying between the restricting gap (40) and the protective gap (42) has a profile, viewed in longitudinal section, the geometry of which corresponds approximately to the form of the restricting neck (24) in the region of the shaping piece (34), of the neck section (32) delimiting the protective gap (42) and its transition to the neck section (30) having the smaller cross section.

7. Injection nozzle according to one of the preceding claims, characterised in that the bore section (50) of the nozzle bore (44) delimiting the protective gap (64, Fig. 2) is formed in an end plate (56) secured on the nozzle body (52).

## Revendications

1. Buse d'injection de carburant pour moteurs à combustion interne ayant une aiguille de soupape (12) s'ouvrant dans le sens opposé de l'écoulement du carburant, et sur laquelle est formé un cône d'étanchéité (18) coopérant avec un siège de soupape (16) prévu sur le corps (10) de la buse, suivi d'un goujon d'étranglement (24) qui, en position de fermeture de l'aiguille de soupape (12) pénètre par un segment cylindrique (26) dans un segment cylindre (35) du perçage de buse (20) en aval du siège de soupape (16), et y délimite lors d'une première fraction de course de l'aiguille de soupape (12), une fente de dosage (40) à étranglement pour doser le jet de carburant, caractérisé en ce qu'en aval de la fente de dosage (40), il est prévu sur le goujon d'étranglement (24) et/ou dans le perçage de buse (20), un autre segment cylindrique (32, 38) qui, en position de fermeture de l'aiguille de soupape (12), forme avec le segment de paroi (38, 32) opposé du perçage de buse (20) ou du goujon d'étranglement (24), une fente de protection (42) avec une section d'étranglement dont la longueur en position de fermeture de l'aiguille de soupape (12) est inférieure à la longueur de la fente de dosage (40) formée dans cette position et qui, au début de la course d'ouverture de l'aiguille de soupape (12), s'élargit plus rapidement que la fente de dosage (40) jusqu'à une section n'étranglant pas le jet principal de carburant.

2. Buse d'injection selon la revendication 1, dont le goujon d'étranglement (24) comporte une arête de commande (28) à l'extrémité tournée vers l'ouverture d'éjection du premier segment de goujon (26) délimitant la fente de dosage (40), caractérisé en ce qu'un segment de goujon (30) de section plus faible fait suite à l'arête de commande (28) et à ce segment est raccordé l'autre segment de goujon (32) qui limite la fente de protection (42) et en ce que le perçage de buse (20) présente un segment de perçage élargi (36) par rapport à la fente de protection (42) dans la zone comprise entre la fente de dosage (40) et la fente de protection (42).

3. Buse d'injection selon la revendication 2, caractérisé en ce que les segments de goujon (26, 32) qui délimitent la fente d'étranglement (40) et la fente de protection (42) ont le même diamètre.

4. Buse d'injection selon la revendication 2, caractérisé en ce que le segment de goujon (70) qui délimite la fente de protection (64 figure 2) a un diamètre plus faible que le segment de goujon (66) qui délimite la fente d'étranglement (62) et en ce que la zone du perçage de buse (44) situé entre la fente d'étranglement (62) et l'intervalle de protection (64) présente dans sa section la plus large le même diamètre que celui de la zone de perçage (46) associée à la fente d'étranglement (62).

5. Buse d'injection selon l'une des revendications 2 à 4, caractérisé en ce que le goujon d'étranglement (24) présente en aval du segment de goujon (32) délimitant la fente de protection (42) un prolongement de mise en forme (34) pour le jet à projeter.

6. Buse d'injection selon la revendication 5, caractérisé en ce que le segment (36) du perçage de buse (20) qui se trouve entre la fente d'étranglement (40) et la fente de protection (42) a en coupe longitudinale un profil dont la géométrie correspond sensiblement à la forme du goujon d'étranglement (24) au niveau du prolongement de mise en forme (34) du segment de goujon (32) délimitant la fente de protection (42) et en ce que son passage vers le segment de goujon (30) correspond à la section plus faible.

7. Buse d'injection selon l'une des revendications précédentes, caractérisé en ce que le segment de perçage (50) du perçage de buse (44) qui délimite la fente de protection (64, figure 2) est formé dans une plaque avant (56) fixée au corps de buse (52).
